# EUROPÄISCHE PATENTSCHRIFT

(11) **EP 3 193 673 B1**
(45) Veröffentlichungstag und Bekanntmachung des Hinweises auf die Patenterteilung: **06.06.2018**
(21) Anmeldenummer: 15775393.0
(22) Anmeldetag: 15.09.2015
(51) Int. Cl.: A47C 17/26, A47C 17/28, A47C 17/86

(54) **VERFAHREN ZUR VERSTELLUNG VON MATRATZEN IN EINE BETRIEBSSTELLUNG UND MECHANISMUS FÜR DESSEN AUSFÜHRUNG**
METHOD FOR ADJUSTING MATTRESSES INTO AN OPERATING POSITION AND MECHANISM FOR PERFORMING SAID METHOD
PROCÉDÉ PERMETTANT DE METTRE DES MATELAS DANS UNE POSITION D'UTILISATION ET MÉCANISME POUR LA MISE EN OEUVRE DUDIT PROCÉDÉ

(30) Priorität: 17.09.2014 IT BZ20140036
(43) Veröffentlichungstag der Anmeldung: 26.07.2017
(73) Patentinhaber: Salin, Roberto, 39100 Bolzano (IT)
(72) Erfinder: Salin, Roberto, 39100 Bolzano (IT)
(74) Vertreter: Ausserer, Anton
(86) Internationale Anmeldenummer: PCT/EP2015/071017
(87) Internationale Veröffentlichungsnummer: WO 2016/041923

(56) Entgegenhaltungen:
- EP-A1- 0 781 517
- DE-C- 846 157
- US-A- 1 001 390

## Beschreibung

Die vorliegende Erfindung bezieht sich auf ein Verfahren zur Verstellung von Matratzen in eine Betriebsstellung gemäß dem Oberbegriff des Anspruchs 1 und einen Mechanismus für dessen Ausführung gemäß dem Oberbegriff des Anspruchs 6.

Für derartige Betten besteht das Bedürfnis, die dem Benutzer zugewandte Oberfläche ändern zu können. Dies um sowohl die Transpirationsstellung zu wechseln als auch die Last zu ändern, der die Matratze ausgesetzt ist, als auch um die Ausbildung einer Matratze zu wechseln.

In der Patentanmeldung US 2011/0265269 ist eine Vorrichtung zur Erleichterung der Drehung einer Matratze in einer horizontalen Ebene auf Federn oder einer Plattform um eine vertikale Achse herum beschrieben. Diese Vorrichtung ist mit Teilen ausgerüstet, welche die Drehung der Matratze um eine vertikalen Achse ermöglichen, womit so der Kopfteil der Matratze mit dem Fußteil und umgekehrt gewechselt werden kann.

Diese Veröffentlichung löst jedoch nicht das Problem, die Oberseite einer Matratze mit der Unterseite und umgekehrt bequem wechseln zu können. Diese Möglichkeit ist zweckmäßig sowohl um die Matratze zu lüften als auch um die Last zu wechseln, der diese Seite ausgesetzt ist. Diese Drehbewegung der Matratze wurde bis jetzt durch den Benutzer bzw. zum Beispiel in Spitälern ohne Hilfsmittel durch das Personal durchgeführt.

In der Veröffentlichung DE 846 157 ist eine Drehvorrichtung für Ruhebetten mit doppelseitiger Auflage des Liegerahmens beschrieben, wobei eine zum Zwecke des Gewichtsausgleichs unter Spannung von Zugfedern stehende Nürnberger Schere vorgesehen ist, die mit ihren unteren Gelenk am Untergestell des Ruhebettes gelagert ist, während ihr oberes Gelenk als Zapfenlager für den drehbaren Liegerahmen ausgebildet ist zu bringen sind.

Wie ersichtlich, muss der Liegerahmen unter Kraftaufwand angehoben werden um ihn in eine Position des oberen Gelenkes auf einer ausreichenden Höhe zu drehen, um den Liegerahmen um 180 Grad drehen zu können. Die Schere selbst ist mit keinem Antrieb für deren Bewegung versehen und ist nicht in der Position arretierbar, in der der Rahmen selbst gedreht werden muss. Diese Drehvorrichtung ist nicht für Matratzen von Betten vorgesehen, die zu lüften und in eine bequeme Stellung für das Bettmachen zu bringen sind.

Die Veröffentlichung GB 2 276 315 offenbart ein vertikal bewegliches Bett, das an einem Paar von Schienen angebracht ist, die an einer Wand über Rollen angeordnet sind, die in den Schienen eingreifen. Die Verstellung des Bettes erfolgt von Hand aus oder über einen hydraulischen Antrieb. An keiner Stelle in diesem Dokument wird die Eigenschaft beschrieben, das Bett um seine Achse um 180° für das Bettmachen zu drehen. Die Anbringung von Schienen an der Wand eines Zimmers ist überdies kompliziert.

Die Veröffentlichung US 2,112,355 beschreibt einen Aufzug für Betten mit Drehmitteln, die im und oberhalb des Schwerpunktes des Bettes, mit Scheiben oberhalb des Bettes und mit Kabeln angeordnet sind, die sich um den Scheiben herum erstrecken und die Drehmittel ergreifen, um das Bett nach oben zu fördern und so das Bett während des Anhebens umzukehren.

Dieses Dokument befasst sich keineswegs mit einem Mechanismus, um eine Matratze in eine Betriebsstellung sei es für das Bettmachen sei es um die Matratze bequem für eine Massage einzurichten oder sie in einer abgebogenen Stellung zu lassen.

Das Schweizer Patent CH 172027 beschreibt schließlich einen Diwan mit einer vom Gestell schwenkbar getragenen Matratze, wobei für die Halterung und die Führung der Matratze beim Wenden derselben auf zwei entgegengesetzten Seiten des Diwans jeweils zwei Schienen vorgesehen sind, die mittels jeweils einem Dreharm am Gestell angelenkt sind. Die Schienen sind mit einem Ende an einem gemeinsamen Zapfen der Matratze angelenkt sind und deren anderen Ende in geradlinigen horizontalen Führungen des Gestell gleitend angeordnet ist. Die Matratze ist an beiden den Führungsschienen jeweils zugeordneten Seiten mit zwei Führungszapfen versehen, von denen jeder längs eines am Gestell befestigten Führungsprofils geführt wird.

In diesem Fall besitzt ein einfacher parallelogrammartiger Mechanismus mit zwei in eine Drehstelle der Matratze zusammenlaufenden Armen Armverlängerungen, die in Richtung der der Anlenkung abgewandten Seite der Matratze zusammenlaufen, wo sie in horizontalen Führungen gleiten. Um die Matratze in die für die Drehung geeignete Position zu bringen, muss dies von Hand aus erfolgen und es ist nicht eine stabile horizontale Position für das Bettmachen vorgesehen.

Die Aufgabe der vorliegenden Erfindung liegt darin, das Einschreiten des Benutzers bzw. des Personals beim Betten machen oder Einrichten der Matratze beim Wechseln der Position der Matratze so viel als möglich zu erleichtern, indem ein Bett oder eine Matratze mit der Möglichkeit vorgeschlagen wird, es bzw. sie in eine derartige Position zu bringen, dass die Drehung der Matratze um 180° erleichtert wird, um die beiden Seiten der Matratze selber zu wechseln und ein Bett mit verschiedenen Funktionen jener der Schlafstellung und der Massage inbegriffen zu erhalten.

Eine weitere Aufgabe der vorliegenden Erfindung liegt darin, dass die an Massagen (Arztbesuchen) interessierte Person die kostengünstige Möglichkeit hat, in den geeigneten Räumen das Fachpersonal für Massagen oder Arztbesuche zu empfangen, ohne dazu eigens sich für eine Massage außer Haus begeben zu müssen, und zwar im denselben Bett, wo die Person gewöhnlich schläft (oder andere zufällige Personen), die über einen Mechanismus, der die Drehung der Bettebene erleichtert, dieselbe auch in ein Massagebett umwandeln kann.

Diese Aufgabe wird durch ein Verfahren zur Verstellung von Matratzen in eine Betriebsstellung gemäß dem kennzeichnenden Teil des Anspruchs 1 und durch einen Mechanismus für dessen Ausführung gemäß dem kennzeichnenden Teil des Anspruchs 6 gelöst.

Für das Bettmachen bzw. Bereitstellung der Matratze ist es überdies zur Vermeidung von Belastungen bzw. Schäden (Traumen) an der Wirbelsäule möglich, die Bettebene auf eine Höhe zu bringen, die für deren Einrichtung geeignet ist. Dies ist mit einem Mechanismus vom Boden aus oder an einem nicht dargestellten Unterrahmen der Bett-Gitterebene möglich. Es ist auch möglich sich mit den Bettfüßen zu verankern. Nicht gezeigt ist auch ein Lagersystem in dem LED Lampen mit UV Strahlen eingebracht sind, die mit einer geeigneten Kapazität den Milben die Beschädigung ihres Fortpflanzungsapparates verursachen, wobei deren Aufwachsen und die Fortpflanzung verhindert wird, womit so überdies die Möglichkeit eines gesünderen und besseren Schlafes gegeben wird. Das einfachheitshalber bezeichnete "Antimilben" System wird zwischen zwei Stangen in der Nähe der Stangenenden in der Form eines Auflagerbockes oder in einer anderen bekannten Form und der Einführung einer Stromspeisung mit Niederspannung oder auch mit einem 220 Volt Anschluss oder mit einer anderen Spannung für Länder mit verschiedenen Standards eingebracht. Die UV-Strahlen sind bei ihrer Funktion nicht frei sichtbar, das Antimilben- System wird daher mit einem grünen Hinweislicht bei Betrieb, roten Hinweislicht im ausgeschalteten Zustand versehen werden. Es ist überdies möglich es mit einer Schaltuhr auszustatten. Das Antimilbensystem kann außer bockartig auf den Stangen der Führungen oder ausziehbaren Zylindern oder Antrieben angeordnet werden, wie auch an einer anderen Stelle wie zum Beispiel unterhalb des mit Löchern und Schlitzen zweckmäßig bearbeiteten Gitters bzw. Brettes bzw. Daube befestigt sein oder kann an einem eigens dafür vorgesehenen Behälter angeordnet sein, der am Verstellmechanismus angeordnet ist.

In einer anderen Ausführungsform kann das Bett mit Schlaffunktion und Massagefunktion, diese Funktionen über einen Mechanismus erhalten, der an der Zimmerdecke angeordnet ist, von der mindestens ein Seil herabgelassen ist, an dessen unterem Ende eine Scheibe angeordnet ist, die sich mit dem Zapfen verbindet, der vom Innenrahmen der Matratze herausgezogen ist und auf einer Seite mindestens ein Kabel befestigt hat, während die andere Seite frei bleibt. Die Seile sind an den oberen Enden, d.h. an der Zimmerdecke auf zwei Wickeltrommeln aufgewickelt, die zweckmäßigerweise auf bekannte Art und Weise betätigt das Ab- und Aufwickeln um die Scheibe herum bewirken, wobei die Drehung der Bettebene um 180° verursacht wird, wobei dieselbe gewendet wird.

Im einer anderen Ausführungsform werden die Kabel von der Zimmerdecke über die Wickeltrommel abgesenkt, an deren unteren Ende mindestens ein Drehmechanismus verbunden ist, nach Erreichen des Zapfens des innerhalb der Matratze angeordneten Rahmens, nachdem er einmal betätigt wurde, wonach der oder die am oberen Ende angeordneten Trommel/n an der Zimmerdecke sich auf- und abwickeln unter Anhebung und Absenkung der Matratze, wobei bewirkt der an der unteren Seite angeordnete Mechanismus unter Betätigung der Seile- Kabel auf bekannte Art und Weise die Schwenkung der Matratze um 180°. Nachdem die Matratze gewendet wurde, wird sich zum Beispiel die Schlafseite unten und die hier nicht gezeigte Massageseite oben befinden.

Der innerhalb der Matratze gelegene Rahmen besitzt seine Mitte in Längs- oder Querrichtung, je nachdem auf welche Art und Weise die Matratze - Kopf/Fuß - verschwenkt werden soll, oder verschieden, es ist dies ein Zapfen mit Stangen oder Schraubringe, der die Stangen oder die Schraubringe betätigt, die auch mit der beweglichen Seite des Rahmens verbunden sind, wobei derselbe versteift wird. Wird der Zapfen nicht ausgezogen, so befinden sich die Stangen am Schraubring oder am Bolzen in Ruhestellung und der Versteifungsmechanismus des Rahmens selbst befindet sich außer Funktion, wobei der innerhalb der Matratze angeordnete Rahmen die eines eventuellen angetriebenen Gitters in seinen Funktionen übernimmt. Wird der Auszug eines Zapfens betätigt, so wird auch der abgewandte Zapfen ausgezogen, da in einem Fall zwischen zwei Innenseiten des Rahmens zwei Hebel vorliegen, die gegenüber der Zapfenachse parallel geneigt sind, verbunden an ihren mittigen Enden über einen dritten, mittigen Hebel, unter Herausziehen eines Zapfens, wobei folglich auch jener abgewandte herausgezogen wird, wobei dann bei neuem Einziehen eines Zapfens auch der andere eingezogen wird, wobei die verbundenen Hebel an ihren äußeren Enden mit den Zapfen verbunden sind, die ausgezogen werden. In einer anderen Ausführungsform, kann anstelle der Hebel eine Hülle verwendet werden, innerhalb der ein Kabel angeordnet ist, der gemäß der Bowden Methode dem einen und dem abgewandten Zapfen den Austritt und Wiedereintritt gleichzeitig ermöglicht. Die Hülle ist einerseits an einem der ausziehbaren Zapfen befestigt und ist andererseits an einem Außenhalter des anderen Zapfens angeklemmt. An diesem letzteren ausziehbaren Zapfen ist das Kabel verbunden, während andererseits sein Ende am Außenhalter des anderen Zapfens angeklemmt ist. Die Zapfen des Innenrahmens der Matratze können mit Federn versehen sein, um den Austritt der Zapfen aus dem Rahmen zu fördern.

Mittels des Hebe- und Drehmechanismus wird die Matratze über den Innenrahmen derselben und ihre Bolzen bis der Schwenkstelle von 180° angehoben, wobei sie um gewendet wird, um danach bis zur Schlafebene bzw. Betriebsebene abgesenkt zu werden. Die Schwenkung erfolgt über das Gelenkparallelogramm, an dem ein Seil oder Kabel mit Langlochführung angebracht ist, das an den Enden an einer Scheibe befestigt ist, in der eine Feder angebracht und auf der das Kabel auf gewickelt und an einer Stelle der Scheibe befestigt ist, damit bei Drehung der Scheibe dieselbe nicht eine Drehung größer als 180°ausführen kann, wozu eventuell eine nicht gezeigte, dafür vorgesehene Befestigungsstelle vorgesehen ist. Die Drehung kann beginnen sobald die untere Länge von der Mitte der Matratze um einige Zentimeter die Länge selbst der Matratze von ihrer Mitte übersteigt. Es ist bevorzugt, dass die Matratze bei Erreichen einer geeigneten Höhe dazu beginnt, durch Einengen des Gelenksparallelogramms, das mit Führungsstangen, Teleskopzylindern oder Antrieben verbunden ist, sich zu drehen, wobei somit erreicht wird, dass das Seil bzw. Kabel, das an der Scheibe und am unteren Teil des Gelenksparallelogramms mit dem Führungslangloch oder auch mit einer anderen Stelle verbunden ist, gespannt wird, indem die Scheibe selbst und die Matratze über deren vom Matratzenrahmen ausgetretenen und über das Gelenk mit der Scheibe verbundenen Bolzen um 180° gedreht wird.

Der Hebemechanismus, der mit dem Gelenk über die auf dieses zusammenlaufenden Stangen verbunden ist, wird bis der Höhe angehoben, an der es am Rahmenbolzen angehakt wird. Um die Aufgabe der Anti Schock Funktion und umgekehrt oder Anti Reflux zu erfüllen, werden aus dem Profilrahmen bzw. Gitter bzw. Brett aus Taschen zueinander parallelen Platten herausgezogen, während weitere zwei zueinander parallele Taschen sich in Ruhestellung und umgekehrt befinden. Unter Anheben des Hebemechanismus und unter Verbindung der Rollen bzw. Zylinder bzw. Räder auf den an den auf den Platten zusammenlaufenden Stangen aufliegenden Armen werden die oben beschriebenen Positionen erhalten. Die Tragfüße sind teleskopischer Art mit Arretierung und Entsperren. An ihren Enden befindet sich ein Gelenk, das in einem Schlitten zusammenläuft, der je nach den Funktionen an den vier parallelen Seiten des Rahmens bzw. Gitter bzw. Brettprofils angeordnet ist, der die Neigung des Gitters wunschgemäß erlaubt, wobei die Achse desselben im Augenblick wo sie geneigt ist, um ein Mindestmaß kürzer gegenüber der Ruhestellung ist. Die Arme mit den Rädchen bzw. Zylinder bzw. Rollen können, in einer weiteren Ausführungsform, nicht an den, am oberen Ende des Rahmen-bzw. Gitter bzw. Brettprofils Gitter angeordnet sein, sondern auch am unteren Ende oder an der Außenseite desselben, unter Verbindung mit dem Platten oder anderen Auflagen. In einer anderen hier dargestellten Ausführungsform können diese Funktionen erfüllt werden. Die Arme mit Röllchen bzw. Zylinder bzw. Rollen werden durch das Gelenksparallelogramm bildende Elemente gebildet, an deren oberen Enden die Rädchen bzw. Rollen bzw. Zylinder angebracht sind, die, wie oben erwähnt, sowohl im oberen Teil des Rahmenprofils die aus den Taschen ausgezogenen Platten als auch jene im unteren Teil des Rahmen- bzw. Gitter- bzw. Brettprofil schneiden können. Um die Matratzenebene in die Position des Bettenmachens bzw. Betriebes über die teleskopartigen Zylinder, ausziehbaren Führungen oder Antrieben zu bringen, können auch Hebel auf bekannte Art und Weise betätigt werden und Platten aus den Taschen müssen in einer der nicht gezeigten weiteren Ausführung die Arme mit den Rädchen bzw. Zylindern bzw. Rollen ausgezogen werden, die sich am unteren Teil des Rahmens oder an den an der Oberseite des Rahmens angeordneten Platten verbinden.

Der Hebemechanismus kann in seiner Gesamtheit sowohl von der Zimmerdecke als auch vom Fußboden sowohl in der Längsseite als auch der Querseite der Matratze bzw. des Bettes als auch über einen Auflagezapfen des Matratzenrahmens angeordnet sein.

Weitere Merkmale und Einzelheiten gehen aus den Patentansprüchen und aus der folgenden Beschreibung von in der beigefügten Zeichnung beispielsweise und nicht begrenzend dargestellten Ausführungsformen hervor. In der Zeichnung zeigen,
- Figur 1: eine schematische Stirnansicht eines Verstellmechanismus in Ruhestellung in einer ersten Variante,
- Figur 2: eine schematische Stirnansicht wie Figur 1 in einer zweiten Variante,
- Figur 3: eine schematische Stirnansicht wie Figur 1 in einer geneigten Position,
- Figur 4: eine schematisches Stirnansicht eines Verstellmechanismus in einer angehobenen Betriebsposition,
- Figur 5: eine schematische Stirnansicht einer Verstellvorrichtung in einer angehobenen Position der vertikal angeordneten Matratze,
- Figur6: eine Ansicht wie Figur 5 in einer Variante,
- Figur 7: eine Ansicht wie Figur 1 mit Matratze für Massagen in einer Position, die für Massagen bereitgestellt ist und in einer Variante des in Figur 6 dargestellten Antriebs,
- Figur 8: eine Ansicht wie Figur 7 mit dem Antrieb und Parallelogramm in einer Variante,
- Figur 9: eine Ansicht wie Figur 1 mit Massagematratze in Schlafstellung,
- Figur 10: eine Ansicht wie Figur 9 mit dem Antrieb in einer Variante,
- Figur 11: eine Variante wie Figur 10 in einer angehobenen Betriebsposition für das Bettenmachen,
- Figur 12: eine Ansicht wie Figur 11 mit Matratzen in Massagenstellung,
- Figur 13: eine Ansicht wie Figur 12 mit zu einander angewinkelten Elementen der Massageebene,
- Figur 14: eine Ansicht wie Figur 5, jedoch mit Massagematratze,
- Figur 15: eine Ansicht wie Figur 14, jedoch mit Antrieb in einer Variante,
- Figur 16: eine schematische, teilweise Stirnansicht des Verstellmechanismus an seiner höchsten Lagerstelle einer Matratze für seine automatische Drehung um 180°,
- Figur 17: einen Axialschnitt eines Tragbolzens für die Matratze,
- Figur 18: eine Einzelheit des Tragbolzens der Matratze,
- Figur 19: eine Stirnansicht eine Kuppelschräge zwischen dem Matratzenbolzen und dem Tragbolzen,
- Figur 20: eine Seitenansicht aus Figur 19,
- Figur 21: eine hintere Ansicht aus Figur 19,
- Figur 22: eine Aufnahmetasche Abfangplättchen,
- Figur 23,: 24, 25, 26 schematische Ansicht einer Kette bzw. eines Rahmens innerhalb einer Matratze,
- Figur 27: Kettenglieder, die mit angelenkten und verschiebbaren Plättchen in Eingriff stehen,
- Figur 28: Kettenglieder wie in der Figur 27 in einer biegsamen Stellung der Kette,
- Figur 29: ein Schaubild eines Rahmens innerhalb der Matratze unter Darstellung des Antriebs der angelenkten und verschiebbaren Plättchen,
- Figur 30: eine Ansicht wie Figur 29 in einer Variante des Antriebs in der Form eines Bowdenzugs,
- Figur 31: eine Ansicht wie Figur 29 mit Antrieb der Plättchen von oben gesehen in einer weiteren Variante,
- Figur 32: eine Seitenansicht der Figur 31,
- Figur 33: eine Ansicht mit Antrieb der Plättchen in einer weiteren Variante aus Figur 31,
- Figur 34: eine Ansicht von oben aus Figur 30,
- Figur 35: eine Ansicht mit Antrieb der Plättchen in einer weiteren Variante von oben,
- Figur 36: eine Seitenansicht aus Figur 35,
- Figur 37: ein schematisches Schaubild eines an einer Zimmerdecke aufgehängten Verstellmechanismus, mit angehobener Matratze,
- Figur 38: eine schematische Stirnansicht eine Einzelheit aus Figur 37,
- Figur 39: ein schematisches Schaubild wie Figur 37 in einer Variante,
- Figur 40: ein schematisches Schaubild eines angetriebenen Bolzens für das Anheben und die Drehung einer Matratze,
- Figur 41: eine schematische Stirnansicht eines Verstellmechanismus in der Form eines Storchschnabels in einer zweiten Variante, in Ruhestellung,
- Figur 42: eine Ansicht wie Figur 41, jedoch in einer geneigten Position des Rahmens bzw. Gitters bzw. Bettes bzw. Matratze,
- Figur 43: eine Ansicht wie Figur 41, jedoch in einer angehobenen Position des Verstellmechanismus, in einer Stellung des Bettenmachens bereit für den Benutzer und
- Figur 44: eine Ansicht wie Figur 41 in einer angehobenen und um 90° gedrehten Position der Matratze mit Gitter bzw. Rahmen.

In der Figur 1 ist mit der Bezugsziffer 1 ein erfindungsgemäßes Bett dargestellt. Das Bett weist auf bekannte Art und Weise einen Rahmen 2 mit nicht dargestelltem Gitter auf, der durch teleskopische Füße 3 getragen wird, die auf bekannte Art und Weise an verschiedenen Höhen gegenüber einem Fußboden 4 positionierbar sind. An den Stirnseiten des Bettes 1 ist außen ein Verstellmechanismus 5 angeordnet. Dieser besteht aus Führungen 6 und 7, in denen jeweils Stangen 8 und 9 verschiebbar sind, die in einem Gelenksbolzen 10 zusammenlaufen. An ihren freien Enden sind die Stangen 8 und 9 mit Gelenken 11 und 12 am Fußboden 4 versehen.

Am Rahmen 2 ist eine Matratze 13 angeordnet, von deren Mittellinie, bevorzugter Weise Längsmittellinie, Bolzen 14 vorstehen, wenn sie ausgezogen sind.

An den Stangen 8 und 9 sind, in deren zurückgezogenen Stellung, in den Führungen 6 und jeweils 7, im Wesentlichen am Austritt derselben aus den Führungen 6 und 7 Arme 16 und 17 befestigt, die jeweils Rollen bzw. Rädchen bzw. Zylinder 18 tragen, die mit Platten 119 in Berührung kommen, die aus Taschen 19 heraustreten, die an der oberen Seite des Rahmens 2 vorgesehen sind. An den Stangen 8 und 9 sind an denselben Abständen des Gelenkbolzens 10 Stangen 23 und 24 angelenkt, wobei somit mit den Stangen 8 und 9 ein Parallelogramm gebildet wird.

In der Figur 2 verlängern sich die Stangen 23 und 24 in einer Variante über ihre Gelenke 25 und 26 hinaus, um an ihren Enden eine Rolle bzw. Rädchen bzw. Zylinder 28 zu tragen, wobei die Arme 16 und 17 ersetzt werden.

In der Figur 3 ist ein Füßchen 3 mit einem teleskopischen Schuss 29 gezeigt, um die Matratze bzw. das Bett teilweise anzugeben.

In der Figur 4 ist die Situation gezeigt, in der aus dem Füßchen 3 ein weiterer teleskopischer Schuss 30 mit den aus den Taschen 19 ausgezogenen Abfangplatten ausgezogen ist. Somit ist der Rahmen auf diesen Platten 119 in einer stabilen Position gelagert, um das Bett zu machen, dass durch die Füßchen 3 abgestützt wird.

In der Figur 5 sind die Stangen 8 und 9 aus ihren Führungen 6 und 7 ausgezogen, wobei der Gelenksbolzen 10 mit dem Drehbolzen 14 der Matratze 13 gekoppelt ist. Diese Position wird mit den in den Taschen 19 zurückgezogenen Platten 119 erreicht. Die Matratze 13 befindet sich in einer vertikalen Position, die nachfolgend näher erläutert wird.

In der Figur 6 wird der Auszug der Stangen bzw. teleskopischen Zylindern bzw. Antrieben und daher das Anheben des Gelenksbolzens durch Hebel 31 und 32 erreicht, die am Untergestell 33 angelenkt und über ein Langloch 131 mit einem Zapfen 132 in Eingriff steht, der jeweils von den Stangen 8 und 9 vorsteht.

In der Figur 7 ist eine Matratze 34 mit einem Massagebrett 35 dargestellt, das nach oben und mit der Schlafseite 36 nach unten gerichtet ist. Es ist überdies der Innenrahmen 182 der Matratze angedeutet. In der Figur 8 ist ein Verstellmechanismus 5 mit einer Massagematratze 35 und Antriebstangen 23 und 24 dargestellt, die über ihre Rollen bzw. Rädchen bzw. Zylinder 28 die Platten 119 verschieben.

In der Figur 9 ist hingegen eine Massagematratze 34 mit einer nach unten gerichteten Massageebene 35 und Armen 16, 17 dargestellt, die die Platten 119 verschieben.

In der Figur 10 ist eine weitere Antriebsart der Stangen 8 und 9 über die Hebel 31 und 32 dargestellt.

Die Figur 11 zeigt den Verstellmechanismus 5 in angehobener Stellung mit Massagematratze 34 mit nach unten gerichtetem Massagebrett 35.

Figur 12 entspricht der Figur 11, jedoch mit nach oben gerichteter Massageebene 35.

Die Figur 13 zeigt ein Beispiel mit einer Massageebene, die aus einem Kopfelement 38, einem Bauchelement 39 und einem unteren Element 40, die miteinander verbunden und durch hier gezeigte Mechanismen mit Hubbewegung, oder durch nicht gezeigte Antriebe 138 und 140 betätigbar sind. Innerhalb der Matratze, wo das Massagebrett anliegt, außer dass Scharniere zur Neigung der Massageebene aufgenommen sind, sind Halter vorgesehen, die auf dem Gitter bzw. Rahmen bzw. Brett auffliegen.

Die Figur 14 weist ein Bett in einer vertikalen Position der Massagematratze 34 auf.

Die Figur 15 zeigt eine Variante mit Hebeln 31 und 32 für den Antrieb des Verstellmechanismus. Die Figur 16 zeigt das Parallelogramm, dessen Gelenke 22 und 10 durch eine Langlochführung 41 miteinander verbunden sind, mit einem Gelenk 22, das im Langloch der Führung 41 verschiebbar ist. Wie näher in den Figuren 17, 18, 19, 20 und 21 dargestellt, sind am Gelenksbolzen 10 die Stangen 8 und 9 unter Zwischenschaltung einer Buchse 44 angelenkt. Der Gelenksbolzen 10 erstreckt sich von einer Seite in eine Scheibe 43, um die ein Seil 42 gewickelt ist, das an seinem freien Ende mit dem Gelenk 22 befestigt ist. Das Seil 42 wird an einer bestimmten Höhe der Matratze bzw. bei einem bestimmten Winkel zwischen den beiden Stangen 8 und 9 gespannt und unter weiterer Verkleinerung des Winkels beträgt es die Drehung der Scheibe 43 derart, dass die Matratze selbst geschwenkt wird.

Der Bolzen 10 erstreckt sich zweckmäßigerweise in eine Scheibe 46 mit Keil 47, der mit der Nut einer Scheibe 48 am Ende des Bolzens 14 gekoppelt ist, der aus einem Rohrabschnitt 49 ausziehbar ist, der am Matratzenrahmen befestigt ist. Um die Kupplung zwischen der Scheibe 46 und der Scheibe 48 besser führen zu können, wird die Scheibe 48 bei Vorschub des Bolzens 10 in Richtung 110 zweckmäßigerweise durch einen einladenden Trichter 45 ausgerichtet, der sich oberhalb der Langlochführung 41 erstreckt.

Dieser Trichter ist in den Figuren 19, 20 und 21 in drei verschiedenen Ansichten gezeigt.

Die Figur 22 zeigt schematisch in einem Schaubild eine Tasche, aus der die Platte 119 heraus tritt.

Figur 23, 24, 25 und 26 zeigen schematisch eine Seitenansicht einer Kette bzw. eines Rahmens 50 in verschiedenen Ausbildungen der Kette bzw. des Rahmens (Bestandteil des Innenrahmens der Matratze selbst, der die Möglichkeit gibt, die Ketten- bzw. Rahmenglieder um die Gelenke 51 herum zu drehen). Jedes Ketten- bzw. Rahmenglied weist Zapfen 52 des Innenrahmens der Matratze auf, die in Langlöcher 53 von miteinander über Gelenke 55 verbundenen Plättchen 54 in Eingriff stehen. Die Plättchen 54 sind daher gegenüber den Ketten- bzw. Rahmengliedern verstellbar und die Gelenke 55 können mit den Gelenken 51 in Ausrichtung gebracht werden. Unter Verschiebung der Plättchen 54 sind die Gelenke 51 und die Gelenke 55 nicht mehr miteinander ausgerichtet und die Plättchen 54 machen die Kette bzw. den Rahmen 50 starr. Die Beweglichkeit der Kette bzw. des Rahmens ist in Figur 28 gezeigt.

Die Figur 29 zeigt eine Möglichkeit die Plättchen 54 über Stangen 56 zu bewegen, die an einer Scheibe bzw. einem Schraubring 57 und an den Plättchen 54 exzentrisch angelenkt sind. Wird daher die Scheibe 57 durch eine Schraube 58 gedreht, die durch Auszug oder Wiedereinbringung des Bolzens in den Rahmen betätigt wird, kann die Kette bzw. der Rahmen von einer starren Position in eine bewegliche Position gebracht werden.

In der Figur 30 kann die Verschiebung der Plättchen 54 über einem Bowdenzug bekannter Art erhalten werden.

In Figur 31 und 32 ist die Möglichkeit gezeigt, die Verschiebebewegung von einer Kette bzw. eines Rahmens auf jener zu dieser parallelen der Kette selbst über zwei Hebel, die in jeweils einem Langloch an einem Ende laufen und jeweils am anderen Hebel an ihren anderen Enden angelenkt sind. Figur 35 und 36 zeigen die Verschiebestellungen der Plättchen, die über einen Bowdenzug erreicht werden.

Figur 37 zeigt einen Verstellmechanismus, der mit mindestens einem Seil 59 ausgeführt ist, das von der Zimmerdecke herabhängt, um sich auf einem Bolzen 60 einer Matratze 61 zu wickeln. Die Matratze ist oberhalb eines Bettkastens 62 angehoben. In der Figur 38 wird das Seil von Trommeln 63 abgewickelt, um sich um eine Scheibe zu wickeln, die am Bolzen 60 der Matratze 61 befestigt ist. Für die Drehung des Bolzens 60 wird das Seil 59 über eine Befestigung 65 mit der Scheibe 64 befestigt.

In den Figuren 39 und 40 ist in einer Ausführungsform die Matratze 61 an den Bolzen über einen angetriebenen Drehmechanismus 66 aufgehängt, der am Seil 59 hängt.

In den Figuren von 41 bis 44 ist eine weitere Ausführungsform dargestellt, in der eine Gruppe Rahmen/Gitter/Matratze insgesamt mit der Bezugsziffer 67 angegeben ist. Sie ist auf bekannte Art und Weise mit ausziehbaren Füßchen 68 versehen und daher in verschiedene Positionen anhebbar. Die Füßchen 68 liegen an einem Unterrahmen oder Platte 73 oder Fußboden 69 und tragen an ihrem oberen Ende einen Rahmen 70, in dem oder auf dem eine Matratze 71 zum Beispiel unter Zwischenschaltung eines nicht gezeigten Gitters angeordnet ist.

Die Matratze 71, wie schon unter Bezugnahme auf die in den Figuren von 1 bis 6 gezeigten Ausführungsform, ist mit Drehbolzen 72 versehen, die jeweils von zwei, zueinander parallelen Seiten der Matratze 71, zum Beispiel unter Ausbildung nach der Art wie in Figur 18 dargestellt, vorstehen. Auf einer Auflageplatte 73 ist ein Verstellmechanismus in der Form eines Storchschnabels 74 angeordnet.

Der Storchschnabel 74 besteht aus zwei miteinander in 77 angelenkten Stangen 75 und 76 und aus zwei miteinander in 80 angelenkt den Stangen 78 und 79, an deren Enden in 81 und 82 die Enden der Stangen 75 und 76 unter Ausbildung eines Parallelogramms angelenkt sind.

Das freie Ende der Stange 75 ist in 83 an einem Schieber 84 angelenkt, der in einer Führung 100 (Fig. 41) verschiebbar ist. Mit den Schieber 84 befindet sich für dessen Verschiebung eine Spindel 85 in Eingriff, die zweckmäßigerweise durch einen Motor 86 zum Beispiel Elektromotor angetrieben wird. Die Stange 76 ist hingegen in 99 an der Platte 73 angelenkt.

Die Stange 79 ist an ihrem freien Ende in 82 und die Stange 78 in 88 an einem Träger 89 angelenkt. Zweckmäßigerweise wird das Gelenk 88 der Stange 78 durch einen Bolzen gebildet, der in einem im Träger 89 ausgearbeiteten Langloch 90 verschiebbar ist.

Der Träger 89 ist an seinen Enden mit jeweils einer Klappe 91 und 92 versehen. Die beiden Klappen 91 und 92 sind jeweils von einer Position in Ausrichtung mit den Träger 89 im eine Position klappbar, die zur Achse des Trägers 89 derart senkrecht steht, dass wie in der Figur 43 gezeigt der Rahmen 70 vollständig, oder wie in der Figur 42 gezeigt, teilweise abgefangen wird. Diese Klappbewegung kann zum Beispiel mittels eines elektromagnetischen Systems oder in eine andere, nicht gezeigte Art und Weise durchgeführt werden. Bei Abfangen des Rahmen 70 kann dieser durch die Klappen 91 und 92 entweder nur von einer der beiden in eine angehobene oder geneigte Position gebracht werden, in der nur eine der beiden Klappen geklappt ist. Die verschiedenen Positionen sind mit dem Auszug der Teleskopschüsse 97 und 98 der Füßchen 68 festgelegt.

Der Träger 89 trägt überdies in seiner Mitte eine Scheibe 93 nach der Art wie in den Figuren von 43 bis 45 dargestellt. An der Scheibe 93 ist ein Seil bzw. eine Kette 95 an seiner freien Ende an einem Anschluss 96 befestigt, der an der Auflage Platte 73 bzw. unter Rahmen 70 festliegt.

Zweckmäßigerweise wird die Scheibe 93 durch eine Feder 94 gegenüber dem Träger 89 gespannt der Faden 95 unter Zusammenwirkung zwischen der Scheibe 93 und den Bolzen 72 und wird dann die Matratze 71 gedreht.

Auf bekannte Art und Weise ist die Scheibe 93 mit einem Freilauf versehen, um den Keil 47 aus Figur 17 in der Eingriff Stellung mit der Nut der Scheibe 48 des Bolzens 14 in Figur 18 und des Bolzens der Figuren 41 und 43 in Eingriff zu halten.

Es versteht sich schließlich, dass der Ausdruck "Matratze" sich nicht nur auf Matratzen im engeren Sinn bezieht, sondern auch auf Betten, Sesselbetten oder auf beliebige andere Gegenstände, die von einer Seite oder von der anderen Seite dazu eingerichtet werden, eine Person sowohl für das Ausruhen, das Sitzen oder für Massagen hinzu legen oder zu behandeln.

### Liste der Bezugsziffern

1 Bett
2 Rahmen
3 teleskopische Füßchen
4 Fußboden
5 Verstellmechanismus
6 Führung bzw. teleskopische Zylinder bzw. Antriebe
7 Führung bzw. teleskopische Zylinder bzw. Antriebe
8, 9 Stange
10, 11, 12 Gelenk
13 Matratze
14 Bolzen
16, 17 Arm
18 Rollen bzw. Rädchen bzw. Zylinder
19 Taschen
20 Langlochführung
22 Gelenk
23, 24 Stange
25, 26 Gelenk
28 Rollen bzw. Rädchen bzw. Zylinder
29 teleskopischer Schuss
30 teleskopischer Schuss
31, 32 Hebel
33 Untergestell
34 Matratze
35 Brett bzw. Massageebene
36 Schlafseite
38 Kopfelement
39 Bauchelement
40 unteres Element
41 Langlochführung
42 Seil
43 Scheibe mit Rückholfeder
44 Buchse
45 einladender Trichter
46 Scheibe
47 Keil
48 Scheibennut
49 Rohrabschnitt
50 Kette bzw. Rahmen
51 Gelenke
52 Zapfen
53 Langlöcher
54 Platten
55 Gelenke
56 Stangen
57 Scheibe bzw. Schraubring
58 Schraube
59 Seil
60 Bolzen
61 Matratze
62 Bettkasten
63 Trommel
64 Scheibe
65 Befestigung
66 angetriebener Drehmechanismus
67 Rahmen bzw. Gitter bzw. Matratze
68 Füßchen
69 Fußboden
70 Rahmen
71 Matratze
72 Drehbolzen
73 Auflageplatte
74 Storchschnabel
75, 76 Stange
77 Gelenk
78, 79 Stange
80, 81, 82, 83 Gelenk
84 Schieber
85 Spindel
86 Motor
88 Gelenk
89 Träger
90 Langloch
91, 92 Klappe
93 Scheibe
94 Feder
95 Seil bzw. Kette
96 Anschluss
97, 98 Schuss
99 Gelenk
100 Führung
110 Pfeil
119 Platten
131 Langloch
132 Zapfen
138 Antrieb bzw. Hebemechanismus
140 Antrieb bzw. Hebemechanismus
182 Matratzenrahmen

## Patentansprüche

1. Verfahren zur Verstellung von Matratzen oder Bettsesseln in eine Betriebsposition, umfassend die folgenden Schritte:
- Versehen eines Bettes (1) mit Rahmen (2) und Gitter oder Brett und mit einer mit einem Drehbolzen (14) versehenen Matratze (13,34,61,71), die längs ihrer Mittelinie vorstehen, mit einem Verstellmechanismus (5),
- Anheben der Verschiebemittel bis zu den Drehbolzen (14) der Matratze (13,34,61,71),
-- Kuppeln des Drehbolzens (14) der Matratze (13,34,61,71) mit einem Gelenksbolzen (10) des Verstellmechanismus (5),
- Anheben der Matratze (13,34,61,71) bis zu einer Höhe, die geeignet ist, um die Drehung der Matratze (13,34,61,71) um ihrer Mittelinie herum zu erlauben,
- Drehen der Matratze (13,34,61,71)um ihre Drehbolzen (14), um sie in eine gewendete Position zu bringen,
- Absenken der Matratze (13,34,61,71) bis dieselbe auf das Gitter bzw. Brett durch Füße abgestützt aufliegt,
- Anheben des Rahmens unter Abfangen desselben durch Schubmittel des Verstellmechanismus (5),
- Halten der Position des Rahmens bzw. Gitters mittels der Füße des Rahmens,
- Bereitstellen der nach oben gerichteten Seite der Matratze (13,34,61,71),
- Abfangen des Rahmens bzw. Gitters mit den Abfangmitteln,
- Absenken des Rahmens bzw. Gitters mit der Matratze (13,34,61,71) mit den Abfangmitteln in die Gebrauchsstellung.

2. Verfahren nach Anspruch 1, **dadurch gekennzeichnet,**
**dass** es den weiteren Schritt umfasst:
- Betätigen eines Neigungssystems zur Neigung der Matratze (13,34,71) in der einen oder anderen Richtung.

3. Verfahren nach Anspruch 1, **dadurch gekennzeichnet,**
**dass** es überdies den weiteren Schritt umfasst:
- Anheben der Matratze (13,34,61,71) bis zur geeigneten Höhe, damit in einem geeigneten Raum zwischen Gitter und Matratze mindestens eine Neon- oder LED Lampe ultraviolette Strahlen zur Beseitigung von Milben ausstrahlen kann.

4. Verfahren nach Anspruch 1, **dadurch gekennzeichnet,**
**dass** es überdies den weiteren Schritt umfasst:
- Absenken der Matratze (13,34,61,71) bis zu einem geeigneten Abstand zwischen derselben und dem Gitter (67), um auf der nach unten gerichteten Seite die Matratze mit mindestens einer Neon bzw. LED Lampe zu bestrahlen um Milben zu beseitigen.

5. Verfahren nach Anspruch 1, **dadurch gekennzeichnet, dass** es überdies den weiteren Schritt umfasst:
- Befreien der Schubmittel vom Rahmen.

6. Mechanismus zum Verstellen von Matratzen bzw. Sesselbetten in eine Betriebsstellung zur Ausführung des Verfahrens nach Anspruch 1, mit einem einen Rahmen (2) aufweisenden Bett (1), abgestützt von teleskopartigen Füßen (3), die auf bekannte Art und Weise auf verschiedenen Höhen gegenüber dem Fußboden (4) oder einem Untergestell positionierbar sind, wobei der Verstellmechanismus aus ausziehbaren Führungen bzw. teleskopischen Zylindern bzw. Antrieben (6 und 7) besteht, in denen jeweils Stangen (8 und 9) laufen, die in einem Gelenksbolzen (10) zusammenlaufen, wobei an ihren freien Enden die Stangen (8 und 9) mit Gelenken (11 und 12) versehen sind, wobei am Rahmen (2) eine Matratze (13) angeordnet ist, aus deren Mittellinie Drehbolzen (14) vorstehen, die mit den Gelenksbolzen (10) der Stangen (8 und 9) kuppelbar sind, **dadurch gekennzeichnet, dass** ein Parallelogramm Gelenke (22 und 10) besitzt, die miteinander durch eine Langlochführung (41) mit einem Gelenk (22) verbunden sind, die in der Langlochführung (41) verschiebbar ist, wobei mit dem Gelenksbolzen (10) die Stangen (8 und 9) unter Zwischenschaltung einer Buchse (44) angelenkt sind, wobei der Gelenksbolzen (10) sich von einer Seite in eine Scheibe mit Rückholfeder (43) erstreckt, auf der ein Seil (42) gewickelt ist, das an seinem freien Ende mit dem Gelenk (22) befestigt ist, wobei das Seil (42) bei einer bestimmten Höhe der Matratze bzw. bei einem bestimmten Winkel zwischen den beiden Stangen (8 und 9) gespannt wird und den Winkel weiter verkleinert, wobei das Seil die Drehung der Scheibe (43) der Art bewirkt, dass die Matratze selbst gedreht wird.

7. Mechanismus nach Anspruch 6, **dadurch gekennzeichnet, dass** der Gelenkbolzen (10) sich in eine Scheibe (46) mit einem Keil (47) erstreckt, der mit einer Nut einer Scheibe (48) am Ende des Drehbolzens (14) kuppelbar ist, der aus einem Rohrabschnitt (49) ausziehbar ist, der am Rahmen der Matratze befestigt ist.

8. Mechanismus nach Anspruch 6 und 7, **dadurch gekennzeichnet, dass** die Scheibe (48) beim Vorschub des Gelenkbolzens (10) durch einen einladenden Trichter (45) ausgerichtet wird, der sich oben von der Langlochführung (41) erstreckt.

9. Mechanismus nach Anspruch von 6 bis 7, **dadurch gekennzeichnet, dass** an den Stangen (8 und 9) unter gleichen Abständen des Gelenksbolzens (10) Stangen (23 und 24) angelenkt sind, wobei so mit den Stangen (8 und 9) ein Parallelogramm gebildet wird.

10. Mechanismus nach den Ansprüchen von 6 bis 8, **dadurch gekennzeichnet, dass** an den Stangen (8 und 9) in ihrer in den Führungen (6 bzw. 7) zurückgezogenen Stellung im Wesentlichen am Ausgang derselben aus den Führungen (6 und 7), Arme (16 und 17) befestigt sind, die jeweils Rollen bzw. Rädchen bzw. Zylinder (18) tragen, die mit Platten (119) in Berührung kommen, die aus Taschen (19) heraustreten, die an der oberen oder unteren Seite des Rahmens (2) vorgesehen sind.

11. Mechanismus nach den Ansprüchen 6 bis 10, **dadurch gekennzeichnet, dass** die Stangen (23 und 24) sich über ihre Gelenke hinaus (25 und 26) verlängern, um an ihren Enden Rollen bzw. Rädchen bzw. Zylinder (28) zu tragen, die mit Platten (119) in Berührung kommen, die aus Taschen (19) heraustreten, die an der unteren oder oberen Seite des Rahmens (2) vorgesehen sind.

12. Mechanismus nach den Ansprüchen von 6 bis 11, **dadurch gekennzeichnet, dass** der Gelenksbolzen (10) durch Hebel (31 und 32) verstellt wird, die am Untergestell (33) angelenkt sind und über ein Langloch (131) mit einem Zapfen (132) in Eingriff steht, der jeweils von den Stangen (8 und 9) vorstehen.

13. Mechanismus nach den Ansprüchen von 6 bis 12, **dadurch gekennzeichnet, dass** die Matratze eine Matratze (34) mit einem Massagebrett (35) ist.

14. Mechanismus nach den Ansprüchen von 6 bis 13, **dadurch gekennzeichnet, dass** die Massageebene aus einem Kopfelement (38), einem Bauchelement (39) und einem unteren Element (40) bestehen, die miteinander verbunden und durch einen Hebemechanismus oder Antriebe (138 und 140) betätigbar sind.

15. Mechanismus nach den Ansprüchen von 6 bis 14, **dadurch gekennzeichnet, dass** der Rahmen der Matratze (182) durch zwei Ketten bzw. Rahmen (50) in Längsrichtung gebildet ist, die zueinander parallel an ihren Enden mit festen Elementen verbunden sind, mit der Möglichkeit die Ketten- bzw. Rahmenglieder um Gelenke (51) zu verschwenken, wobei jedes Ketten-bzw. Rahmenglied Zapfen (52) aufweisen, die in Langlöchern (53) von Plättchen (54) in Eingriff stehen, die über Gelenke (55) miteinander verbunden sind, wobei die Plättchen (54) gegenüber den Ketten- bzw. Rahmengliedern verstellbar sind und ihre Gelenke (55) mit den Gelenken (51) der Ketten- bzw. Rahmenglieder in Ausrichtung gebracht werden, wobei die Plättchen (54) die Gelenke (51) der Ketten- bzw. Rahmenglieder und die Gelenke (55) der Plättchen verschieben, wobei bei Fehlen der gegenseitigen Ausrichtung die Plättchen (54) die Kette bzw. Rahmen (50) starr wiedergeben.

16. Mechanismus nach Anspruch 15, **dadurch gekennzeichnet, dass** die Plättchen (54) durch Stangen (56) bewegt werden, die exzentrisch an einer Scheibe bzw. einem Schraubring (57) und an den Plättchen (54) angelenkt sind, wobei die Scheibe (57) über eine Schraube (58) gedreht wird, wobei die Kette bzw. Rahmen von einer starren Position in eine bewegliche Position gebracht werden kann.

17. Mechanismus nach Anspruch 15, **dadurch gekennzeichnet, dass** die Verstellung der Plättchen (54) über einen oder mehreren Bowdenzügen erhalten werden kann.

18. Mechanismus nach Anspruch 15, **dadurch gekennzeichnet, dass** die Verstellbewegung durch eine Kette bzw. Rahmen in eine parallele Position über zwei Hebel erfolgt, die in jeweils einem Langloch einer Verbindungstange an einem Ende laufen, und jeweils an einem anderen Hebel an ihren anderen Enden angelenkt sind.

19. Mechanismus nach Anspruch 6, **dadurch gekennzeichnet, dass** der Verstellmechanismus mit mindestens einem Seil (59) ausgeführt ist, das von der Zimmerdecke herabhängt, um um einen Bolzen (60) einer Matratze (61) gewickelt zu werden, wobei die Matratze oberhalb eines Bettkastens (62) angehoben ist, wobei das Seil (59) sich von Trommeln (63) abwickelt, um um eine Scheibe (64) aufgewickelt zu werden, die am Bolzen (60) der Matratze (61) befestigt ist, wobei für die Drehung des Bolzens (60) das Seil (59) über eine Befestigung (65) an der Scheibe (64) befestigt ist.

20. Mechanismus nach einem der Ansprüche von 6 bis 19, **dadurch gekennzeichnet, dass** der Antrieb durch einen Storchschnabel (74) gebildet wird.

21. Mechanismus nach Anspruch 19, **dadurch gekennzeichnet, dass** die Scheibe (93) mit Befestigung und Rückholfeder (94) mit Seil (95) einen Freilauf besitzt.

22. Mechanismus nach den Ansprüchen von 6 bis 21, **dadurch gekennzeichnet, dass** die Matratze eine Matratze (13,34,61,71)) oder eine Matratze (34) mit einem Massagebrett (35) ist.

23. Mechanismus nach den Ansprüchen von 6 bis 22, **dadurch gekennzeichnet dass** über den Storchschnabel (74) einen Träger (89) aufweist, der über voneinander beabstandete in Querrichtung klappbare Klappen (91 und 92) den Rahmen (70) abfangen, der in eine angehobenen Stellung für die Bereitstellung des Bettes oder eine geneigter Stellung in die eine oder andere Richtung im Falle gebracht wird, wo nur einer der beiden Klappen (91 und 92) jeweils in Querrichtung gegenüber des Trägers geklappt ist.

24. Mechanismus nach den Ansprüchen von 6 bis 23, **dadurch gekennzeichnet, dass** der eine Scheibe (93), eine Feder (94) und ein Seil bzw. Kette bzw. Kabel tragende Träger (89) mit einem Drehbolzen (72) zusammenwirkt, wobei über den Storchschnabel (74) die Matratze (71) angehoben wird, wobei das an ihren freien Ende an einem Anschluss (96) befestigtes Seil bzw. Kette (95) unter Spannung die Matratze (71) um 180 Grad dreht.

25. Mechanismus nach Anspruch 6, **dadurch gekennzeichnet, dass** das Seil (42,95) an einer gegenüber der Scheibe (93) festliegenden beliebigen Stelle befestigt ist.

26. Mechanismus nach den Ansprüchen von 6 bis 25, **dadurch gekennzeichnet, dass** für jedes Bett bzw. Matratze zwei oder mehrere Mechanismen dieser Art vorgesehen sind.

27. Mechanismus nach den Ansprüchen von 6 bis 25, **dadurch gekennzeichnet, dass** das Seil (42,95) an seinem freien Ende an einer beliebigen Stelle wie am Unterrahme bzw. Untergitter befestigt ist.

## Claims

1. Method for adjusting mattresses or chair-beds to an operating position, comprising the steps of:
providing a bed (1), having a bed frame (2) and a bed base or a board and a mattress (13, 34, 61, 71) equipped with a pivot pin (14) projecting out of its centerline, with an adjustment mechanism (5),
lifting the displacement means to the pivot pins (14) of the mattress (13, 34, 61 , 71),
coupling the pivot pin (14) of the mattress (13, 34, 61, 71) with a hinge pin (10) of the adjustment mechanism (5),
lifting the mattress (13, 34, 61, 71) to such a height as to allow the mattress (13, 34, 61, 71) to be pivoted about its centerline,
pivoting the mattress (13, 34, 61, 71) about its pivot pins (14) to an upturned position,
lowering the mattress (13, 34, 61, 71) until it rests on the bed base-board supported by feet,
lifting the bed frame, the latter intercepting means for pushing the adjustment mechanism (5),
holding the bed frame-base in position by means of bed base supporting feet.
exposing the upward side of the mattress (13, 34, 61, 71), intercepting the bed frame-base with the interception means,
lowering the bed frame-base with the mattress (13, 34, 61, 71) with the interception means in the operating position.

2. A method as claimed in claim 1, **characterized in that** it comprises the additional step of:
- actuating a tilt system for tilting the mattress (13, 34, 71) in either direction.

3. A method as claimed in claim 1, **characterized in that** it further comprises the step of
lifting the mattress to such a height as to allow irradiation of UV radiation into an appropriate gap between the bed base and the mattress (13, 34, 61, 71) using a neon or LED lamp for dust mite removal.

4. A method as claimed in claim 1, **characterized in that** it further comprises the step of
lowering the mattress (13, 34, 61, 71) such that a distance between the latter and the bed base (67) is adapted to illuminate the lower side of the mattress with at least one neon or LED lamp for dust mite removal.

5. A method as claimed in claim 1, **characterized in that** it further comprises the step of
releasing the bed frame pushing means.

6. A mechanism for adjusting mattresses or chair-beds to an operating position, by carrying out the method of claim 1, with a bed (1) having a bed frame (2) supported by telescopic feet (3) that can be adjusted in a well-known manner at various heights from a floor (4), the mechanism consisting of extending guides or telescopic cylinders or drives (6 and 7), in which rods (8 and 9) run and converge into a hinge pin (10), the rods (8 and 9) having joints (11 and 12) at their free ends, a mattress (13) being disposed on the bed frame (13) and having the pivot pins (14) projecting from its centerline, and able to be coupled with the hinge pins (10) of the rods (8 and 9), **characterized in that** the four-bar linkage has joints (22 and 10), which are connected to each other by a slot guide (41), with one joint (22) being able to move in the slot guide (41), the rods (8 and 9) being articulated to the hinge pin (10) with a bushing (44) interposed therebetween, the hinge pin (10) extending on one side into a pulley with a return spring (43), having a cable (42) wound thereupon and fastened by a free end thereof to the joint (22), the cable (42) being tensioned at a given height of the mattress, i.e. at a given angle between the two rods (8 and 9), and with a further reduction of the angle the cable causing the pulley (43) to pivot, thereby also causing the mattress to pivot.

7. A mechanism as claimed in claim 6, **characterized in that** the hinge pin (10) extends into a disk (46) with a head (47) adapted to be coupled with the groove of a disk (48) at the end of the pivot pin (14), which can be pulled out of a tubular portion (49) attached to the bed frame of the mattress.

8. A mechanism as claimed in claims 6 and 7, **characterized in that**, as the hinge pin (10) moves forward, the disk (48) is oriented by a lead-in funnel (45) which extends upon the slot guide (41).

9. A mechanism as claimed in claims 6 to 7, **characterized in that** rods (23 and 24) are linked to the rods (8 and 9) at equal distances from the hinge pin (10), thereby forming the rods (8 and 9) of a four-bar linkage.

10. A mechanism as claimed in claims 6 to 8, **characterized in that** the rods (8 and 9) have arms (16 and 17) attached substantially at their ends, in their retracted position in the guides (6 and 7 respectively), said arms carrying rollers, wheels or cylinders (18) adapted to contact plates (119) that project out of pockets (19) formed on the upper or lower side of the bed frame (2).

11. A mechanism as claimed in claims 6 to 10, **characterized in that** the rods (23 and 24) extend beyond their joints (25 and 26) and their ends carry rollers or wheels or cylinders 28 that contact plates (119) projecting of pockets (19) formed on the lower or upper side of the bed frame (2).

12. A mechanism as claimed in claims 6 to 11, **characterized in that** the hinge pin (10) is moved by levers (31 and 32) articulated to the base (33) and engaged through a slot (131) with a pin (132) projecting out of the rods (8 and 9) respectively.

13. A mechanism as claimed in claims 6 to 12, **characterized in that** the mattress is a mattress (34) with a massage pad (35).

14. A mechanism as claimed in claims 6 to 13, **characterized in that** the massage board is composed of a head element (38), a lumbar element (39) and a lower element (40), which are connected together and are adapted to be actuated by a lifting mechanism or actuators (138 and 140).

15. A mechanism as claimed in claims 6 to 14, **characterized in that** the bed frame for the mattress (182) is composed of two parallel longitudinal chains-frame members (50) connected at their ends by fixed elements, the links of the chains-frame members being able to pivot about joints (51), each link of the chain-frame member having pins (52) that engage in slots (53) of plates (54) which are connected by pivot joints (55), the plates (54) being adapted to be displaced relative to the links of the chains-frame members, and their pivot joints (55) may be brought to the joints (51) of the links of the chain-frame members, the motion of the plates (54), causing the joints (51) and the pivot joints (55) to stiffen the chain-frame member (50) due to lack of coincidence of the plates (54).

16. A mechanism as claimed in claim 15, **characterized in that** the plates (54) are moved by means of connecting rods (56), which are eccentrically connected to a disk or a ring nut (57) and to the plates (54), the rotation of the disk (57) by means of a screw (58) allowing the chain-frame member to be carried from a rigid position to a moving position.

17. A mechanism as claimed in claim 15, **characterized in that** the displacement of the plates (54) may be obtained by one or more Bowden cables.

18. A mechanism as claimed in claim 15, **characterized in that** the displacement from one chain-fame member to the one parallel thereto is obtained using two levers each sliding in a respective slot of a connecting rod at one end, and articulated to the other lever at the respective other end.

19. A mechanism as claimed in claim 6, **characterized in that** the displacement is obtained using at least one cable (59) hanging from the ceiling of a room, and designed to be wound around a pin (60) of a mattress (61), the mattress is lifted above the bedstead (62), the cable (59) being unwound from drums (62) to be would around a pulley (64), which is fixed to the pin (60) of the mattress (61), the rotation of the pin (60) being allowed by fixation of the cable (59) to the pulley (64) using a stop member (65).

20. A mechanism as claimed in one of claims 6 to 19, **characterized in that** the actuator consists of a pantograph (74).

21. A mechanism as claimed in claim 19, **characterized in that** the pulley (93) with the stop member and the return spring (94) with the cable (95) has a free or one-way wheel.

22. A mechanism as claimed in claims 6 to 21, **characterized in that** the mattress is a mattress (13, 34, 61, 71) or a mattress (34) with a massage table (35).

23. A mechanism as claimed in claims 6 to 22, **characterized in that** the pantograph (74) has an overlying beam (89) which has respectively transversely opposed collapsible tabs (91, 92) to intercept the bed frame (70) which is carried to a lifted position for making the bed, or is tilted in either direction if only one of the two respectively transversely opposed tabs (91, 92) is collapsed.

24. A mechanism as claimed in claims 6 to 23, **characterized in that** the beam (89) that carries a pulley (93), a spring (94), a wire, or cable or chain cooperates with the pivot pin (72), thereby lifting the mattress (71) by means of the pantograph (74), the wire or cable or chain (95) connected at its free end to a connection (96) under tension causing the mattress (71) to rotate through 180°.

25. A mechanism as claimed in claim 6, **characterized in that** the cable (42, 95) is attached at any stationary location relative to the pulley (93).

26. A mechanism as claimed in claims 6 to 25, **characterized in that** two or more mechanisms of this type are provided for each bed or mattress respectively.

27. A mechanism as claimed in claims 6 to 25, **characterized in that** the cable (42, 95) is attached at its free end to any location, such as the underframe or underbase.

## Revendications

1. Procédé de réglage permettant de mettre des matelas ou des fauteuils convertibles dans une position d'utilisation, comprenant les étapes consistant à :
munir un lit (1), comportant un cadre de lit (2) et un sommier ou une table et un matelas (13, 34, 61, 71) pourvu d'un pivot (14) faisant saillie de sa ligne médiane, d'un mécanisme de réglage (5),
soulever les moyens de déplacement jusqu'aux pivots (14) du matelas (13, 34, 61, 71),
accoupler le pivot (14) du matelas (13, 34, 61, 71) avec un axe d'articulation (10) du mécanisme de réglage (5),
soulever le matelas (13, 34, 61, 71) à une hauteur telle à permettre la rotation du matelas (13, 34, 61, 71) autour de sa ligne médiane,
tourner le matelas (13, 34, 61, 71) autour de ses pivots (14) jusqu'à une position renversée,
baisser le matelas (13, 34, 61, 71) jusqu'à ce qu'il se pose sur le sommier ou la table supporté par les pieds,
soulever le cadre de lit, celui-ci interceptant des moyens de poussée du mécanisme d'ajustement (5),
maintenir le cadre de lit ou le sommier en position au moyen de pieds de support de sommier,
exposer le côté haut du matelas (13, 34, 61, 71), intercepter le cadre de lit ou le sommier par les moyens d'interception,
baisser le cadre de lit ou le sommier avec le matelas (13, 34, 61, 71) par les moyens d'interception en position d'utilisation.

2. Procédé selon la revendication 1, **caractérisé en ce qu'**il comprend l'étape additionnelle consistant à :
- actionner un système d'inclinaison pour incliner le matelas (13, 34, 71) dans l'une ou l'autre direction.

3. Procédé selon la revendication 1, **caractérisé en ce qu'**il comprend également l'étape consistant à :
soulever le matelas à une hauteur telle à permettre l'irradiation de rayons UV dans un espace suffisant entre le sommier et le matelas (13, 34, 61, 71) à l'aide d'une lampe au néon ou à LED pour éliminer les acariens.

4. Procédé selon la revendication 1, **caractérisé en ce qu'**il comprend également l'étape consistant à :
baisser le matelas (13, 34, 61, 71), de façon qu'une distance entre celui-ci et le sommier (67) soit apte à éclairer le côté bas du matelas avec au moins une lampe au néon ou à LED pour éliminer les acariens.

5. Procédé selon la revendication 1, **caractérisé en ce qu'**il comprend également l'étape consistant à :
relâcher les moyens de poussée de sommier.

6. Mécanisme de réglage permettant de mettre des matelas ou des fauteuils convertibles dans une position d'utilisation, au moyen du procédé selon la revendication 1, avec un lit (1) pourvu d'un sommier supporté par des pieds télescopiques (3) réglables de façon connue à des hauteurs différentes d'un plancher (4), le mécanisme étant composé de guides déployables ou de vérins télescopiques ou d'entraînements (6 et 7) dans lesquelles passent des barres (8 et 9) qui convergent dans un axe d'articulation (10), les barres (8 et 9) comportant des articulations (11 et 12) à leurs extrémités libres, un matelas (13) étant posé sur le sommier (13) et comportant des pivots (14) faisant saillie de sa ligne médiane, et pouvant s'accoupler avec les axes d'articulations (10) des barres (8 et 9), **caractérisé en ce que** le parallélogramme comporte des joints (22 et 10) reliés entre eux par une fente de guidage (41), un joint (22) pouvant se déplacer dans la fente de guidage (41), les barres (8 et 9) étant articulées par l'axe d'articulation (10) avec l'interposition d'une douille (44), l'axe (10) s'étendant sur un côté dans une poulie munie d'un ressort de rappel (43) sur lequel est enroulé un câble (42) qui est fixé à l'articulation (22) par son extrémité libre, le câble (42) étant tendu à une hauteur déterminée du matelas, c'est-à-dire à un angle déterminé entre les deux barres (8 et 9) et suite à une réduction ultérieure de l'angle, le câble entraînant la rotation de la poulie (43) de manière à faire tourner le matelas.

7. Mécanisme selon la revendication 6, **caractérisé en ce que** l'axe d'articulation (10) s'étend dans un disque (46) avec une tête (47) apte à s'accoupler avec la rainure d'un disque (48) à l'extrémité du pivot (14), qui peut être tiré d'une portion tubulaire (49) fixé au sommier du matelas.

8. Mécanisme selon les revendications 6 et 7, **caractérisé en ce que**, pendant que l'axe d'articulation (10) avance, le disque (48) est orientée par un entonnoir d'entrée (45) qui s'étend sur la fente de guidage (41).

9. Mécanisme selon les revendications 6 à 7, **caractérisé en ce que** les barres (23 et 24) sont liés aux barres (8 et 9) à des distances égales de l'axe d'articulation (10), formant ainsi les tiges (8 et 9) d'un parallélogramme.

10. Mécanisme selon les revendications 6 à 8, **caractérisé en ce que** les barres (8 et 9) ont des bras (16 et 17) fixés sensiblement à leurs extrémités, dans leur position rétractée dans les guides (6 et 7 respectivement), lesdits bras portant des rouleaux, des roues ou des cylindres (18) destinés à venir en contact avec des plaques (119) faisant saillie de poches (19) formées sur le côté haut ou bas du sommier (2).

11. Mécanisme selon les revendications 6 à 10, **caractérisé en ce que** les barres (23 et 24) s'étendent au-delà de leurs joints (25 et 26) et leurs extrémités portent des rouleaux ou des roues ou des cylindres 28 qui viennent en contact avec des plaques (119) faisant saillie de poches (19) formées sur le côté haut ou bas du sommier (2).

12. Mécanisme selon les revendications 6 à 11, **caractérisé en ce que** l'axe d'articulation (10) est déplacée par les leviers (31 et 32) articulés à la base (33) et engagés à travers une fente (131) avec une goupille (132) qui fait saillie respectivement des barres (8 et 9).

13. Mécanisme selon les revendications 6 à 12, **caractérisé en ce que** le matelas est un matelas (34) avec une table de massage (35).

14. Mécanisme selon les revendications 6 à 13, **caractérisé en ce que** la table de massage est composée d'un élément tête (38), un élément lombaire (39) et un élément inférieur (40), qui sont reliés l'un à l'autre et sont aptes à être actionnés par un mécanisme de levage ou des actionneurs (138 et 140).

15. Mécanisme selon les revendications 6 à 14, **caractérisé en ce que** le cadre du lit pour le matelas (182) est composée de deux chaînes-éléments de cadre longitudinaux parallèles (50) reliés à leurs extrémités par des éléments fixes, les mailles des chaînes-éléments de cadre pouvant pivoter autour de articulations (51), chaque maille de chaîne-élément de cadre comportant des goujons (52) qui s'engagent dans des fentes (53) de plaques (54) qui sont reliés par des articulations pivotantes (55), les plaques (54) étant aptes à être déplacées par rapport aux mailles des chaînes-éléments de cadre et leurs articulations pivotantes (55) peuvent être amenés jusqu'aux articulations (51) des mailles de chaînes-éléments de cadre, le mouvement des plaques (54) permettant aux articulations (51) et aux articulations de pivotement (55) de raidir la chaîne-l'élément de cadre (50) en raison de la non-coïncidence des plaques (54).

16. Mécanisme selon la revendication 15, **caractérisé en ce que** les plaques (54) sont déplacés au moyen de bielles (56), qui sont excentriquement reliés à un disque ou à une bague filetée (57) et aux plaques (54), la rotation du disque (57) au moyen d'une vis (58) permettant à la chaîne-l'élément de cadre de passer d'une position rigide à une position mobile.

17. Mécanisme selon la revendication 15, **caractérisé en ce que** le déplacement des plaques (54) peut être obtenu par un ou plusieurs câbles Bowden.

18. Mécanisme selon la revendication 15, **caractérisé en ce que** le déplacement d'une chaîne-un élément de cadre à une chaîne-un élément de cadre parallèle est obtenu à l'aide de deux leviers, chacun coulissant dans une fente respective d'une bielle à une extrémité, et articulé à l'autre levier à l'autre extrémité respective.

19. Mécanisme selon la revendication 6, **caractérisé en ce que** le déplacement est obtenu à l'aide d'au moins un câble (59) suspendu du plafond d'une chambre, et conçu pour être enroulé autour d'un goujon (60) d'un matelas (61), le matelas est soulevé au-dessus du cadre de lit (62), le câble (59) étant déroulé de tambours (62) pour s'enrouler autour d'une poulie (64), fixée au goujon (60) du matelas (61), la rotation du goujon (60) étant permise par la fixation du câble (59) à la poulie (64) par un élément d'arrêt (65).

20. Mécanisme selon l'une des revendications 6 à 19, **caractérisé en ce que** l'actionneur est constitué d'un pantographe (74).

21. Mécanisme selon la revendication 19, **caractérisé en ce que** la poulie (93) avec l'élément d'arrêt et le ressort de rappel (94) avec le câble (95) possède une roue libre ou unidirectionnelle.

22. Mécanisme selon les revendications 6 à 21, **caractérisé en ce que** le matelas est un matelas (13, 34, 61, 71) ou un matelas (34) avec une table de massage (35).

23. Mécanisme selon les revendications 6 à 22, **caractérisé en ce que** le pantographe (74) comporte une poutre sus-jacente (89) qui a respectivement des ailettes pliables respectivement transversalement opposées (91, 92) pour intercepter le cadre de lit (70) qui est déplacé vers une position soulevée pour faire le lit, ou est incliné dans une direction, si seulement l'une des deux ailettes respectivement transversalement opposées (91, 92) est pliée.

24. Mécanisme selon les revendications 6 à 23, **caractérisé en ce que** la poutre (89) qui porte une poulie (93), un ressort (94), un fil, un câble ou une chaîne, coopère avec le pivot (72), de façon à soulever le matelas (71), au moyen du pantographe (74), le fil, câble ou chaîne (95) relié à son extrémité libre à un raccord (96), sous tension faisant tourner le matelas (71) à 180°.

25. Mécanisme selon la revendication 6, **caractérisé en ce que** le câble (42, 95) est fixé à n'importe lequel point fixe par rapport à la poulie (93).

26. Mécanisme selon les revendications 6 à 25, **caractérisé en ce que** deux ou plusieurs mécanismes de ce type sont mis en oeuvre respectivement pour chaque lit ou matelas.

27. Mécanisme selon les revendications 6 à 25, **caractérisé en ce que** le câble (42, 95) est fixé par son extrémité libre à n'importe lequel point, comme le sous-cadre ou le sous-sommier.
